# EUROPÄISCHE PATENTSCHRIFT

(11) **EP 0 662 559 B1**
(45) Veröffentlichungstag und Bekanntmachung des Hinweises auf die Patenterteilung: **08.04.1998**
(21) Anmeldenummer: 94100135.6
(22) Anmeldetag: 06.01.1994
(51) Int. Cl.: E05F 1/06

(54) **Türband**
Doorhinge
Penture

(43) Veröffentlichungstag der Anmeldung: 12.07.1995
(73) Patentinhaber: Pi-Patente Gesellschaft mit beschränkter Haftung (GmbH) Entwicklung und Verwertung, 35435 Wettenberg (DE)
(72) Erfinder: Meixner, Hans-Werner, D-35435 Wettenberg (DE)
(74) Vertreter: Freiherr von Schorlemer, Reinfried, Dipl.-Phys.

(56) Entgegenhaltungen:
- BE-A- 663 524
- CH-A- 531 632
- DE-A- 2 633 400
- DE-A- 2 641 684
- DE-C- 848 316
- FR-A- 2 439 286
- US-A- 3 545 032

## Beschreibung

Die Erfindung betrifft ein Türband der im Oberbegriff des Anspruchs 1 angegebenen Gattung sowie Kappen und Einsätze zu dessen Herstellung nach den Ansprüchen 12 und 17. Die Merkmale des Oberbegriffs des Anspruchs 1 sind aus DE-A-2 633 400 bekannt. Berüglich der Ansprüche 12 und 17 sind jeweils die Merkmale "erste und zweiste Führungsfläche, erste Lagerfläche, der Scharmierbolzen und der Hülsenkörper" aus DE-A-2 633 400 bekannt.

Bei einem bekannten Türband dieser Art (DE-OS 26 33 400) wird die Türhebefunktion mittels einer ersten, schräg zur Türbandachse angeordneten Führungsfläche ermöglicht, die den Scharnierbolzen an seinem einen Ende ringförmig umgibt, einen im wesentlichen elliptischen Querschnitt besitzt und mit einer entsprechenden, am einen Ende des Hülsenkörpers vorgesehenen zweiten Führungsfläche zusammenwirkt. Ist die Türhebefunktion nicht erwünscht, wird der Hülsenkörper in einer um 180° gedrehten Stellung auf den Scharnierbolzen aufgesetzt, so daß jetzt eine an seinem anderen Ende befindliche, senkrecht zur Türbandachse ausgebildete Lagerfläche mit einer Lagerfläche des anderen Teils zusammenwirkt. Dadurch ergeben sich allerdings vor allem zwei unerwünschte Nebenwirkungen.

Die eine Nebenwirkung ist konstruktiver, insbesondere mechanischer Natur. Die Anwendung des bekannten Hülsenkörpers hat nämlich zur Folge, daß die erste Lagerfläche bei gewünschter Türhebefunktion nur im geschlossenen Zustand des Türbandes satt auf der ersten Führungsfläche aufliegt, beim allmählichen Öffnen der Tür dagegen nur noch Linien- oder sogar Punktberührung mit dieser hat. Dadurch ergeben sich große Flächenpressungen und entsprechend große, durch Abrieb bewirkte Abnutzungen beim Gebrauch, die vor allem eine Schwergängigkeit des gesamten Türbandes herbeiführen können. Abgesehen davon könnten sich abgeriebene Partikel als feiner, meistens dunkler Staub an den Oberflächen des Türbandes niederschlagen, was insbesondere bei empfindlichen, hellen oder z.B. aus Messing bestehenden Oberflächen unerwünscht ist. In noch größerem Maße trifft dies bei nicht gewünschter Türhebefunktion zu, weil der Hülsenkörper in diesem Fall mit einer ebenen, senkrecht zur Türbandachse angeordneten Lagerfläche unabhängig von der jeweiligen Türstellung praktisch nur auf der obersten Spitze der ersten Führungsfläche gestützt ist.

Die andere unerwünschte Nebenwirkung ist ästhetischer Natur. Die Anwendung des bekannten Hülsenkörpers hat nämlich einerseits zur Folge, daß bei eingestellter Türhebefunktion permanent eine schräge Stoßfuge zwischen den beiden Führungsflächen sichtbar ist und diese beim Öffnen der Tür aufgrund der Relativbewegungen zwischen den beiden Türbandteilen nicht nur immer breiter wird, sondern sich auch immer stärker keilförmig aufweitet, was unschön wirkt. Andererseits ist das Türband bei nicht gewünschter Türhebefunktion nicht nur permanent mit einer breiten, keilförmigen, unschön wirkenden Stoßfuge zwischen den beiden Türbandteilen, sondern auch mit einer durch die erste Führungsfläche gebildeten, schrägen oberen Abschlußfläche versehen, so daß der optische Gesamteindruck des Türbandes bei keiner der beiden Anwendungsmöglichkeiten voll befriedigt.

Die beschriebenen Nebenwirkungen werden bei anderen bekannten Türbändern (z.B. DE-GM 1 942 002) teilweise dadurch vermieden, daß eine wahlweise mit dem einen oder anderen Türbandteil kuppelbare Buchse vorgesehen wird. Derartige Maßnahmen erfordern jedoch einen vergrößerten Handhabungs- und/oder Kostenaufwand und sind daher insbesondere für die Bereitstellung mechanisch einfacher, kostengünstiger und leicht handhabbarer Türbänder weniger geeignet.

Schließlich sind Türbänder bekannt (DE-AS 1 277 072, DE-PS 848 316), bei denen die Türhebe-bzw. -schließfunktion mittels eines mit einem Gewinde und zugehöriger Gewindebuchse versehenen Scharnierbolzens oder dadurch realisiert wird, daß die beiden Führungsflächen an den aneinander liegenden, freien Stirnflächen von zwei zusammenwirkenden, am Zargen- bzw. Türteil montierten Zapfenteilen ausgebildet sind und aus um die Türbandachse herum wendelförmig steigenden, zumindest über einen vorgewählten Drehbereich großflächig zusammenwirkenden Abschnitten bestehen. Bei derartigen Türbändern ist es allerdings nicht möglich, sie wahlweise mit oder ohne Türhebe- und -schließfunktion arbeiten zu lassen.

Der Erfindung liegt die Aufgabe zugrunde, ein Türband der eingangs bezeichneten Gattung so auszubilden, daß die zur Durchführung der verschiedenen Türfünktionen zusammenwirkenden Flächen unabhängig vom Schließzustand der Tür weitgehende Flächenberührung haben und im wesentlichen unsichtbar angeordnet sind. Eine weitere Aufgabe der Erfindung besteht darin, das Türband so auszubilden, daß es aus zwei im wesentlichen herkömmlichen Türbandteilen und zusätzlichen, die wahlweise Türhebefunktion ermöglichenden Elementen zusammensetzbar ist.

Zur Lösung dieser Aufgabe dient die Merkmalskombination des Anspruchs 1 und die Merkmale der Ansprüche 12 und 17.

Die Erfindung bringt den Vorteil mit sich, daß die zur Realisierung der Türhebefunktion miteinander wechselwirkenden Führungsflächen innerhalb des Hülsenkörpers angeordnet und daher von außen nicht sichtbar sind. Da sie dabei außerdem vom Mantel des Hülsenkörpers abgedeckt sind, können durch Abrieb entstehende Partikel nicht ohne weiteres nach außen gelangen. Durch die wendelförmigen Abschnitte der Führungsflächen wird weiterhin sichergestellt, daß beide beim Öffnen und Schließen der Tür überwiegend Flächenberührung haben, was einer schnellen Abnutzung entgegenwirkt. Eine besonders einfache Herstellung des Türbandes ergibt sich dann, wenn ein weitgehend herkömmliches Türband mit Hilfe einer auf den Scharnierbolzen aufsetzbaren Kappe sowie eines in den Hülsenkörper einführbaren Einsatzes modifiziert wird.

Weitere vorteilhafte Merkmale der Erfindung ergeben sich aus den Unteransprüchen.

Die Erfindung wird nachfolgend in Verbindung mit der beiliegenden Zeichnung an Ausführungsbeispielen näher erläutert. Es zeigen:
Fg. 1 die Vorderansicht eines erfindungsgemäßen Türbandes in auseinandergezogener Darstellung bei gewünschter Türhebefunktion.
Fig. 2 die Vorderansicht des Türbandes nach Fig. 1 bei nicht gewünschter Türhebefunktion;
Fig. 3 die perspektivische Darstellung eines zweiten Ausführungsbeispiels des erfindungsgemäßen Türbandes in auseinandergezogener Darstellung bei gewünschter Türhebefunktion; und
Fig. 4 und 5 Ansichten entsprechend Fig. 1 und 2 einer dritten Ausführungsform des erfindungsgemäßen Türbandes.

Nach Fig. 1 und 2 enthält ein erfindungsgemäßes Türband ein erstes, hier als Zargenteil ausgebildetes Teil 1 und ein zweites, hier als Türteil ausgebildetes Teil 2. Das Teil 1 enthält einen z.B. zylindrischen Tragkörper 3, an dessen einem Ende ein zylindrischer Scharnierbolzen 4 mit einer die Achse 5 des Türbandes festlegenden Mittelachse angebracht bzw. ausgebildet ist. Senkrecht zur Achse 5 am Tragkörper 3 angebrachte Tragbolzen 6 dienen z.B. zu dessen Befestigung an einer nicht dargestellten Türzarge und können an sich beliebig ausgebildet sein.

Das Teil 2 besteht im wesentlichen aus einem Hülsenkörper 7 mit einer Achse 8, dessen Außenmantel vorzugsweise zylindrisch und koaxial zur Achse 8 ausgebildet und mit einem dem Außendurchmesser des Tragkörpers 3 entsprechenden Außendurchmesser versehen ist. Der Innenmantel des Hülsenkörpers 7 ist ebenfalls zylindrisch und koaxial zur Achse 8 ausgebildet und besitzt einen im wesentlichen dem Außendurchmesser des Scharnierbol- zens 4 entsprechenden Innendurchmesser. Dadurch kann der Hülsenkörper 7 von beiden Enden her koaxial so auf den Scharnierbolzen 4 aufgesteckt werden, daß die Achsen 5 und 8 zusammenfallen. Der Innenraum des Hülsenkörpers 7 ist in einem mittleren Bereich von einer Zwischenwand 9 durchragt. Außerdem ist am Teil 2 wenigstens ein senkrecht zur Achse 8 angeordneter Tragbolzen 10 angebracht, der z.B. zu dessen Befestigung an einer nicht dargestellten Tür dient und an sich beliebig ausgebildet sein kann.

Der Scharnierbolzen 4 ist an seiner in Fig. 1 und 2 oberen, freien Stirnseite mit einer ersten Führungsfläche 11 versehen, die wenigstens einen, wendelförmig um die Achse 5 steigenden Abschnitt aufweist. Diese Führungsfläche 11 wirkt mit einer entsprechend ausgebildeten, zweiten Führungsfläche 12 zusammen, die an der Zwischenwand 9 des Teils 2 angebracht, in Fig. 1 und 2 gestrichelt angedeutet und mit einem entsprechend wendelförmig um die Achse 8 steigenden Abschnitt versehen ist. Dabei ist der axiale Abstand der am zugehörigen freien Ende des Hülsenkörpers 7 sich ergebenden, senkrecht zur Achse 5 angeordneten Stirnfläche 14 des Teils 2 von dieser zweiten Führungsfläche 12 so gewählt, daß die Stirnfläche 14, wenn die wendelförmigen Abschnitte der beiden Führungsflächen vollständig aufeinander liegen (Fig. 1), mit geringem Abstand von einer ersten Lagerfläche 15 am Teil 1 angeordnet ist. Diese Lagerfläche 15 ist eine Kreisringfläche, die den Scharnierbolzen 4 koaxial umgibt und dort, wo dieser an den Tragkörper 3 angesetzt ist, eine Stufe bildet. Daher stützt sich die zweite Führungsfläche 12 in jeder Drehstellung des Teils 2 auf der ersten Führungsfläche 11 ab, nachdem der Hülsenkörper 7 mit seinem die Lagerfläche 14 aufweisenden Ende bis zum Anschlag auf den Scharnierbolzen 4 aufgesteckt worden ist. Gleichzeitig ist der Abstand zwischen den parallelen Flächen 14,15 davon abhängig, welche relative Winkelstellung die Teile 1 und 2 einnehmen. Ist es die aus Fig. 1 ersichtliche, in der Regel der geschlossenen Stellung der Tür entsprechende Winkelstellung, dann ist dieser Abstand vorzugsweise sehr klein, so daß nur eine kaum sichtbare Trennfuge besteht.

Außerdem befinden sich in dieser Stellung die Flächen 11 und 12 bzw. ihre wendelförmigen Abschnitte vorzugsweise über ihre ganze Länge in Flächenberührung. Werden die beiden Teile 1 und 2 aus dieser Stellung heraus in Richtung der Steigung der wendelförmigen Abschnitte gedreht, wobei der Scharnierbolzen 4 als Zentrierorgan wirkt, dann hebt sich allmählich ein immer länger werdendes Segment des wendelförmigen Abschnitts der zweiten Führungsfläche 12 vom zugehörigen wendelförmigen Abschnitt der ersten Führungsfläche 11 in axialer Richtung ab, was eine entsprechend axiale Verschiebung des Teils 2 relativ zum Teil 1 und damit ein Anheben der Tür zur Folge hat. Gleichzeitig wird die Trennfuge zwischen den Flächen 14 und 15 zwar immer größer, doch bleiben die Flächen 14,15 stets parallel zueinander abgeordnet, so daß sich kein allzu störender Gesamteindruck ergibt. Wird die Tür danach in Schließrichtung bewegt, wird sie entsprechend wieder abgesenkt.

Der wendelförmige Abschnitt der ersten Führungsfläche 11 kann wie der entsprechende wendelförmige Abschnitt der zweiten Führungsfläche 12 über 360° um die Achse 5 bzw. 8 erstreckt sein. In einem solchen Fall würde bei geschlossener Tür eine Flächenberührung über 360° und bei um 180° aufgeschwenkter Tür noch eine Flächenberührung über 180° vorliegen. Dadurch können selbst bei sehr schweren Türen problemlos alle auftretenden Kräfte aufgenommen werden, ohne daß es zu einem schädlichen Verschleiß durch Abrieb od. dgl. kommen könnte. Entsprechendes gilt auch, wenn sich die wendelförmigen Abschnitte der Führungsflächen 11 und 12 über weniger als 360°, z.B. nur über 180° erstrecken würden.

Die Steigung der wendelförmigen Abschnitte der Führungsflächen 11 und 12 kann an sich beliebig gewählt werden. In der Regel genügt eine Gesamtsteigung von wenigen Millimetern. Um dabei sicherzustellen, daß sich bei der Ausbildung der Führungsflächen 11,12 in unmittelbarer Nähe der Achsen 5,8 keine Probleme aufgrund zu großer Steilheiten ergeben, wird vorzugsweise in der Mitte des Scharnierbolzens 4 bzw. der Zwischenwand 9 jeweils ein koaxialer Kern 16 bzw. 17 stehengelassen, um den herum die Führungsflächen 11 bzw. 12 wendel- bzw. schraubenlinienförmig ansteigen bzw. abfallen.

An seinem anderen axialen Ende weist der Hülsenkörper 7 ebenfalls eine senkrecht zur Achse 8 angeordnete Stirnfläche auf, die eine zweite kreisringförmige Lagerfläche 18 bildet. Dabei ist allerdings der Abstand dieser Lagerfläche 18 von der zugehörigen Seite der Zwischenwand 9 so groß, daß die Stirnfläche 18 nach dem Aufstecken des sie enthaltenden Endes des Hülsenkerns 7 auf den Scharnierbolzen 4 (Fig. 2) flächig auf der ersten Lagerfläche 15 aufliegt, ohne daß die erste Führungsfläche 11 die Zwischenwand 9 berührt. Da beide Lagerflächen 15,18 senkrecht zu den Achsen 5 bzw. 8 angeordnet sind und daher reine Lagerfunktion, aber keine Führungsfunktion haben, ist bei diesem Anwendungsfall bei Relativdrehungen der beiden Teile 1 und 2 keine Türhebefunktion möglich. Dieser Anwendungsfall entspricht vielmehr der Funktion von üblichen vergleichbaren Türbändern, die keine Türhebefunktion besitzen. Beide Lagerflächen 15,18 sind zweckmäßig gleichgroß ausgebildet, so daß die Teile 1,2 längs einer schmalen Stoßfuge bündig aneinander stoßen.

Die beschriebene Türhebefunktion ist mit einer automatischen, durch das Gewicht der Tür bedingten Türschließfunktion verbunden mit der Folge, daß sich eine ganz oder teilweise geöffnete Tür automatisch wieder schließt. Dies ist nicht immer erwünscht. Die anhand Fig. 1 und 2 beschriebenen Führungsflächen 11 und 12 können daher auch so ausgebildet werden, daß sie außer dem steigenden Abschnitt noch einen daran angrenzenden, geraden, senkrecht zu den Achsen 5,8 verlaufenden Abschnitt aufweisen. Dabei kann z.B. vorgesehen sein, zumindest eine der beiden Führungsflächen 11 bzw. 12 mit einem über 90° steigenden Abschnitt und daran anschließend mit einem über 90° geraden Abschnitt zu versehen. Die Tür würde demzufolge nur über 90° angehoben. Bei weitergehender Öffnung würde dagegen die eine beteiligte Führungsfläche auf den geraden Abschnitt der anderen beteiligten Führungsfläche auflaufen mit der Folge, daß dann keine automatische Türschließfunktion mehr vorhanden wäre, d.h. eine über mehr als 90° geöffnete Tür offenbleiben würde. Auch bei einer solchen Funktion kann jedoch ohne weiteres sichergestellt werden, daß die Führungsflächen 11 und 12 z.B. bei einer bis zu 70° geöffneten Tür noch zumindest über einen Winkelbereich von 20° in Flächenberührung sind und diese Flächenberührung erst bei um ca. 90° geöffneter Tür in eine Linienberührung übergeht. Dies entspricht den Bedürfnissen der Praxis, wonach Türen selten um 90° und mehr geöffnet werden, und stellt daher auch bei Türbändern mit ab z.B. 90° ausschältbarer Türschließfunktion für den weitaus überwiegenden Teil der normalerweise hergestellten Türstellungen eine großflächige Berührung der Führungsflächen 11 und 12 sicher.

Entsprechendes gilt für den Fall, daß die Tür beim Öffnen zunächst angehoben und dann wieder abgesenkt werden soll, um dadurch z.B. ein Einrasten der Tür im offenen Zustand zu bewirken bzw. ein ungewolltes Zuschlagen der Tür durch Luftzug od. dgl. zu vermeiden. Für diesen Zweck kann die Führungsfläche 11 und/oder 12 z.B. mit einem weiteren, an den geraden Abschnitt angrenzenden fallenden Abschnitt versehen sein.

Die in Fig. 3 und 4 dargestellte Ausführungsform, bei der gleiche Teile mit denselben Bezugszeichen wie in Fig. 1 und 2 versehen sind, zeichnet sich dadurch aus, daß die Tür beim Öffnen bis 90° angehoben und beim weitergehenden Öffnen von 90° auf 180° wieder abgesenkt wird. Hierzu ist ein Scharnierbolzen 20 des Teils 1 an seiner freien Stirnseite mit einer ersten Führungsfläche 21 versehen, die z.B. einen ersten, über 90° steigenden Abschnitt und einen unmittelbar folgenden, über 90° fallenden zweiten Abschnitt aufweist, wobei die Steilheiten beider Abschnitte gleich oder unterschiedlich sein können. Zusätzlich ist es möglich, die Führungsfläche 21 des Scharnierbolzens 20 mit einem dritten, steigenden, z.B. von 180° bis 270° erstreckten Abschnitt und einem vierten, fallenden, von 270° bis 360° erstreckten und in den ersten Abschnitt übergehenden Abschnitt zu versehen. Sind dabei an einer zweiten Führungsfläche 22 des Hülsenkörpers 7 entsprechende Abschnitte vorgesehen und die steigenden und fallenden Abschnitte analog zu Fig. 3 vollkommen symmetrisch und so ausgebildet, daß die 180°-Drehstellung mit der 0°- bzw. 360°-Drehstellung der beiden Teile 1 und 2 übereinstimmt, dann ergibt sich der weitere Vorteil, daß das Türband in gleicher Weise für rechts- bzw. linksdrehende Türen verwendet werden kann, wobei dann jeweils eines der beiden Abschnittspaare wirksam ist.

Bei der aus Fig. 4 und 5 ersichtlichen Ausführungsform, bei der wiederum gleiche Teile mit denselben Bezugszeichen wie Fig. 1 bis 3 versehen sind, ist der Tragkörper 3 des Teils 1 lediglich mit einem üblichen zylindrischen Scharnierbolzen 25 versehen. Das andere Teil 2 ist dagegen wie bei den bereits beschriebenen Ausführungsformen z.B. entsprechend Fig. 3 ausgebildet und mit der zweiten Führungsfläche 22 versehen. Zur Ermöglichung der Türhebefunktion dient hier eine Kappe 26, die auf den Scharnierbolzen 25 gesteckt wird. Die Kappe 26 weist einen zylindrischen Außenmantel, eine Achse 27 und an ihrem einen Ende eine axiale, sacklochartige, zylindrische Ausnehmung 28 für den Scharnierbolzen 25 auf und ist an ihrem anderen Ende mit einer ersten Führungsfläche 29 versehen, die z.B. der Führungsfläche 21 nach Fig. 3 entspricht und an die Führungsfläche 22 angepaßt ist. Der Innendurchmesser der Ausnehmung 28 entspricht im wesentlichen dem Außendurchmesser des Scharnierbolzens 25, während der Außendurchmesser der Kappe 26 im wesentlichen dem Innendurchmesser des Hülsenkörpers 7 entspricht. Nach dem Aufschieben der Kappe 26 auf den Scharnierbolzen 25 ist daher die an der freien Stirnseite des Scharnierbolzens 25 vorgesehene erste Führungsfläche nicht am Scharnierbolzen selbst, sondern an der auf diesen aufgesteckten Kappe 26 ausgebildet.

Die Kappe 26 ist an ihrem von der Führungsfläche 29 abgewandten Ende mit einem Umfangsflansch 30 versehen, der eine umlaufende, kreisringförmige, dritte Lagerfläche 31 bildet, welche dieselbe Funktion wie die erste Lagerfläche 15 nach Fig. 1 bis 3 besitzt, nachdem die Kappe 26 auf den Scharnierbolzen 25 aufgesetzt ist. Schließlich ist die Funktion des Türbandes nach Fig. 4 und 5 bei auf den Scharnierbolzen 25 aufgesteckter Kappe 26, wobei die drei Achsen 5, 8 und 27 zusammenfallen, analog zur Funktion des Türbandes nach Fig. 1 bis 3, d.h. bei gewollter Türhebefunktion wechselwirkend die beiden Führungsflächen 29 und 22, während bei ausgeschalteter Türhebefunktion die Lagerflächen 18 und 31 zusammenwirken.

Um zumindest bei gewollter Türhebefunktion ein Mitdrehen der Kappe 26 zu vermeiden, was bei nicht gewollter Türhebefunktion an sich zulässig wäre, sind die Unterseite der Kappe 26 und die Oberseite einer den Scharnierbolzen 25 umgebenden Kresiringfläche mit korrespondierenden Drehsicherungselementen versehen. Diese bestehen vorzugsweise aus Stirnverzahnungen 32 und 33, insbesondere Hirth-Verzahnungen. Dadurch wird neben der Drehsicherung der Vorteil erzielt, daß die Kappe 26 und ihre Führungsfläche 29 mit unterschiedlichen relativen Drehwinkelstellungen zum Tragkörper 3 ausgerichtet werden können. Dies ist zuweilen erforderlich, weil die Tragbolzen 6 bzw. 10 von den Türher-stellern mit unterschiedlichen Winkeln an der Tür bzw. Zarge befestigt werden. In diesem Fall können Verdrehungen der Kappe 26 um einen oder mehrere Zähne der Stirnverzahnungen 32,33 für den gewünschten Ausgleich sorgen. Alternativ können die Stirnverzahnungen 32,33 dazu benutzt werden, um mit der Kappe 26 den Steigungsbeginn bzw. das Steigungsende der Führungsfläche 29 zu verändern und dadurch z.B. zu erreichen, daß das Anheben der Tür erst nach einer Öffnungsbewegung um eine vorgewählte Gradzahl beginnt bzw. eine durch die Hebefunktion automatisch bewirkte Schließfunktion nicht zur vollen Schließung der Tür, sondern zu einem Offenbleiben der Tür mit einem Spalt vorgewählter Größe führt.

Die beschriebenen Türbänder bzw. deren Teile 1 und 2 können wahlweise aus Metall, aus Kunststoff, aus mit Kunststoff umspritztem Metall oder aus beliebigen anderen Materialien hergestellt werden. Dasselbe gilt für die Kappe 26. Alternativ wäre es möglich, die Teile 1 und 2 aus Metall, ihre Führungs- und Lagerflächen dagegen aus Kunststoff oder einem Material mit besonders günstigen Gleiteigenschaften herzustellen.

Die Erfindung ist nicht auf die beschriebenen Ausführungsbeispiele beschränkt, die sich auf vielfache Weise abwandeln lassen. Beispielsweise ist es möglich, die Teile 1 und 2 zu vertauschen, d.h. das Teil 1 als Türteil, das Teil 2 dagegen als Zargenteil auszubilden. Weiter wäre es möglich und vorteilhaft, die zweite, unmittelbar an der Zwischenwand 9 ausgebildete Führungsfläche 12 bzw. 22 an einem Einsatz auszubilden, der von der einen Seite her bis zum Anschlag an die Zwischenwand 9 in den Hülsenkörper 7 eingepreßt wird und eine zur Aufnahme des Scharnierbolzens 4 bzw. 20 oder der Kappe 26 geeignete sacklochartige Aufnahme aufweist, an deren innerer Abschlußwand die zweite Führungsfläche ausgebildet ist. Eine solche Ausführungsform würde eine sehr einfache Herstellung der Teile 1 und 2 der Türbänder ermöglichen, weil die Kappe 26 und der in den Hülsenkörper 7 eingeführte Einsatz und mit ihnen die Führungsflächen aus einfachen Kunststoff-Spritzgußteilen und die Teile 1 und 2 mit einfachen zylindrischen Bohrungen bzw. Scharnierbolzen hergestellt werden könnten. Abgesehen davon ist die Erfindung nicht auf die beispielsweise beschriebene Ausbildung der Führungs- und/oder Lagerflächen beschränkt, da insbesondere die Führungsflächen unterschiedliche Formen und/oder Längen und/oder Steilheiten erhalten können, wenn dies zur Erzielung einer bestimmten Türöffnungs- und/oder Türschließfunktion erforderlich sein sollte.

## Patentansprüche

1. Tärband mit wahlweiser Türhebe- und -schließfunktion bzw. reine Lagerfunktion ohne Türhebe- und -schließfunktion, bestehend aus einem Zargenteil und einem Türteil, wobei das eine Teil (1) einen Tragkörper (3) mit einem eine Achse (5) definierenden und eine freie Stirnfläche aufweisenden Scharnierbolzen (4,20,25) aufweist und das andere Teil (2) aus einem Hülsenkörper (7) besteht, der eine Achse (8), welche im zusammengebautern Zustand des Türbandes koaxial zu der Tragkörperachse (5) liegt, und eine Zwischenwand (9) aufweist, wobei die Zwischenwand (9) den Innenraum des Hülsenkörpers (7) in einem mittleren Bereich durchragt und wobei der Hülsenkörper (7) zur Herstellung bzw. Vermeidung der Türhebe- und -schließfunktion durch Drehung um 180° von beiden Enden her in zwei unterschiedlichen Stellungen koaxial auf den Scharnierbolzen aufsetzbar ist, wobei der Hülsenkörper (7) an einem Ende eine bei Vermeidung der Türhebe- und -schließfunktion mit dem Tragkörper (3) zusammenwirkende, senkrecht zur Achse (8) angeordnete erste Lagerfläche (18) aufweist und wobei der Tragkörper (3) und der Hülsenkörper (7) mit je einer bei Herstellung der Türhebe- und -schließfunktion zusammenwirkenden, steigend ausgebildeten ersten bzw. zweiten Führungsfläche (11,21,29 bzw. 12,22) versehen sind, dadurch gekennzeichnet, daß die erste Führungsfläche (11,21,29) an der frein Stirnseite des Scharnierbolzens (4,20,25) und die zweite Führungsfläche (12,22) an der der ersten Lagerfläche (18) wegweisenden Seite der Zwischenwand (9) vorgesehen ist und daß wenigstens eine der Führungsflächen (11,21,29 bzw. 12,22) einen um die Achse (5 bzw. 8) herum wendelformig steigenden ersten Abschnitt aufweist, während die andere Führungsfläche einen daran angepaßten, zumindest über einen vorgewählten Drehbereich großflächig mit dem ersten Abschnitt zusammenwirkenden Abschnitt aufweist, und daß der Scharnierbolzen (4,20,25) an seinem von der freien Stirnseite entfernten Ende von einer zweiten, kreisringförmigen, in einer senkrecht zur Achse (5) liegenden Ebene angeordneten und zum Zusammenwirken mit der ersten Lagerfläche (18) bestimmten Lagerfläche (15,31) versehen ist.

2. Türband nach Anspruch 1, dadurch gekennzeichnet, daß die den ersten Abschnitt aufweisende Führungsfläche (21 bzw. 22) wenigstens einen weiteren, an den ersten Abschnitt angrenzenden Abschnitt aufweist.

3. Türband nach Anspruch 2, dadurch gekennzeichnet, daß der weitere Abschnitt senkrecht zur Achse (5 bzw. 8) verläuft oder fallend ausgebildet ist.

4. Türband nach einem der Ansprüche 1 bis 3, gekennzeichnet durch eine koaxial auf den Scharnierbolzen (25) aufsteckbare, eine Achse (27) aufweisende Kappe (26), die im Bereich von dessen freier Stirnflache mit der ersten Führungsfläche (29) versehen ist.

5. Türband nach Anspruch 4, dadurch gekennzeichnet, daß sich die Kappe (26) mit einem dem Tragkörper (3) zugewandten Umfangsflansch (30) auf diesem abstützt.

6. Türband nach Anspruch 5, dadurch gekennzeichnet, daß die in Berührung befindlichen Flächen des Umfangsflansches (30) und des Tragkörpers (3) mit zusammenwirkenden Drehsicherungselementen versehen sind.

7. Türband nach Anspruch 6, dadurch gekennzeichnet, daß die Drehsicherungselemente aus Stirnverzahnungen (32,33) bestehen.

8. Türband nach einem der Ansprüche 5 bis 7, dadurch gekennzeichnet, daß der Umfangsflansch (30) auf seiner Oberseite mit einer kreisringförmigen, senkrecht zur Achse (27) angeordneten, mit der ersten Lagerfläche (18) zusammenwirkenden dritten Lagerfläche (31) versehen ist.

9. Türband nach einem der Ansprüche 1 bis 8, dadurch gekennzeichnet, daß zumindest die Lagerflächen (18,15,31) und/oder die Führungsflächen (11,21,29 bzw. 12,22) aus Kunststoff bestehen.

10. Türband nach einem der Ansprüche 1 bis 9, dadurch gekennzeichnet, daß die zweite Führungsfläche (12,22) an einem in den Hülsenkörper (7) einpreßbaren Einsatz ausgebildet ist.

11. Türband nach einem der Ansprüche 4 bis 10, dadurch gekennzeichnet, daß die Kappe (26) und/oder der Einsatz aus Kunststoff bestehen.

12. Kappe (26) für ein Türband nach einem der Ansprüche 4 bis 11, wobei die Kappe (26) eine sacklochartige, zum Aufstecken auf den Scharnierbolzen (25) bestimmte Ausnehmung (28), an deren offenem Ende eine Umfangsflansch (30) zur Bildung der zur Zusammenwirkung mit der ersten Lagerfläche (18) des Hülsenkörpers (7) bestimmten als dritte Lagerfläche (31) definierten Lagerfläche und am anderen Ende eine außen liegende, zur Zusammenwirkung mit der zweiten Führungsfläche (22) bestimmte, als wendelförmig steigend ausgebildete erste Führungsfläche (29) aufweist.

13. Kappe nach Anspruch 12, dadurch gekennzeichnet, daß die in Berührung befindlichen Flächen des Umfangsflanschs (30) und des Tragkörpers (3) mit zusammenwirkenden Drehsicherungselementen versehen sind.

14. Kappe nach Anspruch 13, dadurch gekennzeichnet, daß die Drehsicherungselemente aus Stirnverzahnungen (32,33) bestehen.

15. Kappe nach einem der Ansprüche 12 bis 14, dadurch gekennzeichnet, daß der Umfangsflansch (30) auf seiner Oberseite mit einer kreisringförmigen, senkrecht zur Achse (27) angeordneten, mit der ersten Lagerfläche (18) zusammenwirkenden dritten Lagerfläche (31) versehen ist.

16. Kappe nach einem der Ansprüche 12 bis 15, dadurch gekennzeichnet, daß sie aus Kunststoff besteht.

17. Einsatz für ein Türband nach Ansprüchen 10 oder 11, wobei der Einsatz aus einem zum Einpressen von der ersten Lagerfläche (18) des Hülsenkörpers (7) abgewandten Seite her in den Hülsenkörper (7) bestimmten Element besteht, das eine sacklochartige Aufnahme für den Scharnierbolzen (4,20) oder die auf diesen aufsteckbare Kappe (26) aufweist, und daß diese Aufnahme an ihrem geschlossenen Ende mit einer zur Zusammenwirkung mit der ersten Führungsfläche (11,21,29) bestimmten als wendelförmig steigend ausgebildete zweiten Führungsfläche versehen ist.

18. Einsatz nach Anspruch 17, dadurch gekennzeichnet, daß er aus Kunststoff besteht.

19. Tür und/oder Zarge, dadurch gekennzeichnet, daß sie mit einem Türband nach einem der Ansprüche 1 bis 11 versehen ist.

## Claims

1. A door hinge with a selective door lifting and closing function or a pure bearing function without a door lifting and closing function, consisting of a frame part and a door pat, wherein the one part (1) comprises a support body (3) with a hinge pin (4, 20, 25) defining an axis (5) and having a free end surface, and the other part (2) consists of a sleeve body (7) which has an axis (8) which is coaxial with the support body axis (5) in the assembled state of the door hinge and an intermediate wall (9), wherein the intermediate wall (9) penetrates into the interior of the sleeve body (7) in a central region and wherein the sleeve body (7) can be fitted in two different positions coaxially on the hinge pin by turning the two ends through 180° in order to produce or obviate the door lifting and closing function, wherein the sleeve body (7) has a first bearing surface (18) at one end, perpendicular to the axis (8), which cooperates with the support body (3) when obviating the door lifting and closing function, and wherein the support body (3) and the sleeve body (7) are provided with respective first and second rising guide surfaces (11, 21, 29 and 12, 22 respectively) cooperating in creating the door lifting and closing function, characterized in that the first guide surface (11, 21, 29) is provided on the free end surface of the hinge pin (4, 20, 25) and the second guide surface (12, 22) is provided on the side of the intermediate wall facing away from the first bearing surface (18) and in that at least one of the guide surfaces (11, 21, 29 and 12, 22) has a helically rising first section around the axis (5 or 8), while the other guide surface has a section matched thereto cooperating over a large area with the first section at least over a predetermined range of rotation, and in that the hinge pin (4, 20, 25) is provided at its end remote from the free end with a second, annular bearing surface (15,31) lying in a plane perpendicular to the axis (5) and adapted to cooperate with the first bearing surface (18).

2. A door hinge according to claim 1, characterized in that the guide surface (21 or 22) having the first section comprises at least one further section adjoining the first section.

3. A door hinge according to claim 2, charactenzed in that the further section runs perpendicular to the axis (5 or 8) or is of falling form.

4. A door hinge according to any of claims I to 3, characterized by a cap (26) with an axis (27) which can be fitted coaxially on the hinge pin (25) and which is provided with the first guide surface (29) in the region of its free end surface.

5. A door hinge according to claim 4, characterizcd in that the cap (26) bears on the support body (3) through a penpheral flange (30) facing the same.

6. A door hinge according to claim 5, characterized in that the contacting surfaces of the peripheral flange (30) and the support body (3) are provided with cooperating elements securing against rotation.

7. A door hinge according to claim 6, charactenzed in that the elements securing against rotation consist of frontal teeth (32, 33).

8. A door hinge according to any of claims 5 to 7, characterized in that the peripheral flange (30) is provided on its top side with an annular third bearing surface (31) arranged perpendicular to the axis (27) and cooperating with the first bearing surface (18).

9. A door hinge according to any of claims 1 to 8, characterized in that at least the bearing surfaces (18, 15, 31) and/or the guide surfaces (11, 21, 29 and 12, 22) consist of plastics material.

10. A door hinge according to any of claims 1 to 9, characterized in that the second guide surface (12, 22) is formed on an insert which can be pressed into the sleeve body (7).

11. A door hinge according to any of claims 4 to 10, characterized in that the cap (26) and/or the insert consist of plastics material.

12. A cap (26) for a door hinge according to any of claims 4 to 11, wherein the cap (26) comprises a recess (28) of blind bore form for fitting on to the hinge pin (25), a peripheral flange (30) at its open end for forming the peripheral flange (30) defined as the third bearing surface (31) for cooperation with the first bearing surface (18) of the sleeve body (7) and an outer lying first guide surface (29) at the other end with helically rising form adapted to cooperate with the second guide surface (22).

13. A cap according to claim 12, characterized in that the contacting surfaces of the peripheral flange (30) and the support body (3) are provided with cooperating elements securing against rotation.

14. A cap according to claim 13, characterized in that the elements securing against rotation consist of frontal teeth (32, 33).

15. A cap according to any of claims 12 to 14, characterized in that the peripheral flange (30) is provided on its top side with an annular third bearing surface (31), perpendicular to the axis (27) and cooperating with the first bearing surface (18).

16. A cap according to any of claims 12 to 15, charactenzed in that it consists of plastics material.

17. An insert for a door hinge according to claim 10 or 11, wherein the insert consists of an element adapted to be pressed into the sleeve body (7) from the end facing away from the first bearing surface (18) of the sleeve body (7), which element has a recess of blind bore form for the hinge pin (4, 20) or the cap (26) which can be fitted thereon and in that this recess is provided at its closed end with a second guide surface of helically rising form adapted to cooperate with the first guide surface (11,21,29).

18. An insert according to claim 17, characterized in that its consists of plastics material.

19. A door and/or frame, characterized in that it is provided with a door hinge according to any of claims 1 to 11.

## Revendications

1. Paumelle à fonction facultative de soulèvement et de fermeture de porte ou à simple fonction d'appui sans fonction de soulèvement et de fermeture de porte, constituée d'une partie huisserie et d'une partie porte, l'une des parties (1) présentant un corps support (3) ayant une broche de charnière (4, 20, 25) définissant un axe (5) et présentant une surface frontale libre, et l'autre partie (2) étant constituée d'un corps de douille (7) qui présente un axe (8) qui, lorsque la paumelle est assemblée, est situé coaxialement à l'axe (5) du corps support, et une cloison (9), la cloison (9) traversant l'intérieur du corps de douille (7) dans une partie médiane, et le corps de douille (7) pouvant, pour réaliser ou éviter la fonction de soulèvement et de fermeture de porte, être monté coaxialement sur la broche de charnière dans deux positions différentes depuis les deux extrémités par rotation de 180°, le corps de douille (7) présentant à une extrémité une première surface d'appui (18) perpendiculaire à l'axe (8) et coopérant avec le corps support (3) lorsque la fonction de soulèvement et de fermeture de porte est évitée, et le corps support (3) et le corps de douille (7) étant pourvus respectivement d'une première et d'une deuxième surfaces de guidage montantes (11, 21, 29 et 12, 22) coopérant lorsque la fonction de soulèvement et de fermeture de porte est établie, caractérisée par le fait que la première surface de guidage (11, 21, 29) est prévue sur la face frontale libre de la broche de charnière (4, 20, 25) et la deuxième surface de guidage (12, 22) prévue sur la face de la cloison (9) opposée à la première surface d'appui (18), et qu'au moins une des surfaces de guidage (11, 21, 29 et 12, 22) présente une première section montant en hélice autour de l'axe (5 ou 8), tandis que l'autre surface de guidage présente une section adaptée à celle-ci et coopérant avec la première section sur une grande surface au moins dans un domaine de rotation choisi, et que la broche de charnière (4, 20, 25) est entourée à son extrémité opposée à sa face frontale libre d'une deuxième surface d'appui en forme de couronne circulaire (15, 31) située dans un plan perpendiculaire à l'axe (5) et destinée à coopérer avec la première surface d'appui (18).

2. Paumelle selon la revendication 1, caractérisée par le fait que la surface de guidage (21 ou 22) présentant la première section présente au moins une autre section contiguë à la première section.

3. Paumelle selon la revendication 2, caractérisée par le fait que l'autre section est perpendiculaire à l'axe (5 ou 8) ou descendante.

4. Paumelle selon l'une des revendications 1 à 3, caractérisée par un chapeau (26) présentant un axe (27), emboîtable coaxialement sur la broche de charnière (25), qui est pourvu de la première surface de guidage (29) dans la zone de sa face frontale libre.

5. Paumelle selon la revendication 4, caractérisée par le fait que le chapeau (26) s'appuie sur le corps support (3) par une bride périphérique (30) dirigée vers celui-ci.

6. Paumelle selon la revendication 5, caractérisée par le fait que les surfaces en contact de la bride périphérique (30) et du corps support (3) sont pourvues d'éléments de blocage en rotation coopérants.

7. Paumelle selon la revendication 6, caractérisée par le fait que les éléments de blocage en rotation sont constitués par des dentures frontales (32, 33).

8. Paumelle selon l'une des revendications 5 à 7, caractérisée par le fait que la bride périphérique (30) est pourvue sur sa face supérieure d'une troisième surface d'appui en forme de couronne circulaire (31) perpendiculaire à l'axe (27) et coopérant avec la première surface d'appui (18).

9. Paumelle selon l'une des revendications 1 à 8, caractérisée par le fait qu'au moins les surfaces d'appui (18, 15, 31) et/ou les surfaces de guidage (11, 21, 29 et 12, 22) sont en matière plastique.

10. Paumelle selon l'une des revendications 1 à 9, caractérisée par le fait que la deuxième surface de guidage (12, 22) est formée sur un élément rapporté pouvant être enfoncé dans le corps de douille (7).

11. Paumelle selon l'une des revendications 4 à 10, caractérisée par le fait que le chapeau (26) et/ou l'élément rapporté sont en matière plastique.

12. Chapeau (26) pour une paumelle selon l'une des revendications 4 à 11, le chapeau (26) présentant un évidement du genre trou borgne (28) destiné au montage sur la broche de charnière (25), à l'extrémité ouverte de cet évidement, une bride périphérique (30) définie pour former la troisième surface d'appui (31) pour la coopération avec la première surface d'appui (18) du corps de douille (7), et à l'autre extrémité, une première surface de guidage située extérieurement (29) montant en hélice et destinée à coopérer avec la deuxième surface de guidage (22).

13. Chapeau selon la revendication 12, caractérisé par le fait que les surfaces en contact de la bride périphérique (30) et du corps support (3) sont pourvues d'éléments de blocage en rotation coopérants.

14. Chapeau selon la revendication 13, caractérisé par le fait que les éléments de blocage en rotation sont constitués par des dentures frontales (32, 33).

15. Chapeau selon l'une des revendications 12 à 14, caractérisé par le fait que la bride périphérique (30) est pourvue sur sa face supérieure d'une troisième surface d'appui en forme de couronne circulaire (31) disposée perpendiculairement à l'axe (27) et coopérant avec la première surface d'appui (18).

16. Chapeau selon l'une des revendications 12 à 15, caractérisé par le fait qu'il est en matière plastique.

17. Elément rapporté pour une paumelle selon les revendications 10 et 11, l'élément rapporté étant constitué par un élément qui est destiné à être enfoncé dans le corps de douille (7) depuis le côté opposé à la première surface d'appui (18) du corps de douille (7), qui présente un logement du genre trou borgne pour la broche de charnière (4, 20) ou le chapeau (26) emboîtable sur celle-ci, et que ce logement est pourvu à son extrémité fermée d'une deuxième surface de guidage montant en hélice destinée à coopérer avec la première surface de guidage (11, 21, 29).

18. Elément rapporté selon la revendication 17, caractérisé par le fait qu'il est en matière plastique.

19. Porte et/ou huisserie, caractérisée par le fait qu'elle est pourvue d'une paumelle selon l'une des revendications 1 à 11.
